# EUROPÄISCHE PATENTSCHRIFT

(11) **EP 0 998 546 B1**
(45) Veröffentlichungstag und Bekanntmachung des Hinweises auf die Patenterteilung: **02.05.2003**
(21) Anmeldenummer: 98935028.5
(22) Anmeldetag: 08.07.1998
(51) Int. Cl.: C11D 1/34, C11D 3/395

(54) **VERWENDUNG VON ELEKTROLYTGEMISCHEN ALS SEQUESTRIERMITTEL**
USE OF ELECTROLYTE MIXTURES AS SEQUESTERING AGENTS
UTILISATION DE MELANGES D'ELECTROLYTES COMME AGENTS SEQUESTRANTS

(30) Priorität: 17.07.1997 DE 19730648
(43) Veröffentlichungstag der Anmeldung: 10.05.2000
(73) Patentinhaber: Henkel Kommanditgesellschaft auf Aktien, 40589 Düsseldorf (DE)
(72) Erfinder: JOSA, Jaume, E-08222 Terrassa (ES); FABRY, Bernd, D-41352 Korschenbroich (DE)
(86) Internationale Anmeldenummer: EP9804242
(87) Internationale Veröffentlichungsnummer: WO99003958

(56) Entgegenhaltungen:
- EP-A- 0 316 152
- EP-A- 0 743 280
- WO-A-94/10272
- WO-A-98/30671
- DE-A- 3 810 107
- DE-A- 19 700 799
- DE-C- 4 333 100
- GB-A- 2 140 450
- GB-A- 2 271 119

## Beschreibung

### Gebiet der Erfindung

Die Erfindung betrifft die Verwendung bestimmter Elektrolytgemische bei der Wäsche mit wäßrigen Bleichmitteln.

### Stand der Technik

Während zur Wäsche stark verschmutzter Textilien in vielen Staaten Europas pulverförmige oder flüssige Vollwaschmittel eingesetzt werden, die ihr Leistungsvermögen erst bei höheren Temperaturen erreichen, wird beispielsweise von den Verbrauchern in den USA und Spanien die Kaltwäsche vorgezogen, bei der man neben einem Waschmittel zur Entfernung besonders schwieriger Flecken ein flüssiges Bleichmittel, vorzugsweise auf Hypochloritbasis, zusetzt.

Aus dem Stand der Technik sind eine Vielzahl von flüssigen Bleichmitteln bekannt. So wird beispielsweise in der **EP-A 0274885** (ICI) der Einsatz von Mischungen linearer und verzweigter Aminoxide zur Herstellung viskoser Hypochloritbleichmittel empfohlen. Gemäß der Lehre der **EP-A 0145084** (Unilever) können für diesen Zweck auch Mischungen von Aminoxiden mit Seifen, Sarkosinaten, Tauriden oder Zuckerestem eingesetzt werden. Aus den Schriften **EP-A 0137551** und **EP-A 0447261** (Unilever) ist der Einsatz von Aminoxiden mit Seife oder Sarcosinat und weiteren anionischen Tensiden, beispielsweise Alkylsulfaten, Alkylethersulfaten, sekundären Alkansulfonaten oder Alkylbenzolsulfonaten als verdickende Komponente für Hypochloritlösungen bekannt Aus der **EP-A1 0447261** sind weiterhin wäßrige Bleichmittelzusammensetzungen mit einem Gehalt an Natriumhypochlorit und anionischen Tensiden bekannt Die Hypochloritkonzentration dieser Mittel liegt jedoch bei 0,1 bis 8 Gew.-% Aktivchlor, Im Deutschen Patent **DE-C1 4333100** hat die Anmelderin schließlich Chlorbleichlaugen auf Basis von Hypochloriten, Fettalkoholethersulfaten, Aminoxiden und Aminoxidphosphonsäuren vorgeschlagen. Die Verwendung von Silicaten bzw. Carbonaten als Puffer in Chlorbleichlaugen ist beispielsweise den Druckschriften **US 4,623,476** (Procter & Gamble) sowie **EP-A1 0079102** und **EP-A1 0137551** (Unilever) zu entnehmen.

An Bleichmittel der genannten Art werden vom Verbraucher hohe Anforderungen gestellt: Sie müssen textilverträglich sein, d.h. durch die Behandlung mit der an sich aggressiven Chemikalie Hypochlorit müssen die Flecken ohne Angriff des Gewebes entfernt werden. Da ein Hautkontakt mit den Bleichmitteln nicht ausgeschlossen ist, müssen die Zubereitungen femer so dermatologisch verträglich wie nur eben möglich sein. Ein besonderes Problem besteht darin, daß Hypochloritlösungen auch Metalle angreifen und die gelösten Metallspuren auf den Textilfasern während der Wäsche abgelagert werden können, was sich letztendlich in einer Vergilbung des Gewebes widerspiegelt. Mittel des Marktes versuchen zwar diese Redeposition durch die Mitverwendung von Silicaten zu verhindern, in der Praxis erweist sich diese Maßnahme jedoch nicht immer als zufriedenstellend.

Demzufolge hat die komplexe Aufgabe der Erfindung darin bestanden, der Vergilbung der Wäsche durch den Einfluß von Schwermetallionen entgegenzuwirken und Sequestriermittel zur Verfügung zu stellen, die die Herstellung von wäßrigen Bleichmitteln, insbesondere von Chlorbleichlaugen erlauben, welche gleichzeitig chlorstabil, textilschonend und möglichst hautverträglich sind, eine ausreichend hohe Viskosität aufweisen und bei hohem Fleckentfemungsvermögen entsprechend die Ablagerung von Metallspuren auf dem Gewebe zuverlässig verhindern.

### Beschreibung der Erfindung

Gegenstand der Erfindung ist die Verwendung von Elektrolytgemischen, enthaltend
(a) Phosphonate ausgewählt aus den anorganischen Phosphonaten, die der Formel **(I)** folgen,

   **HP(O)(OM**^{**1**}**)**_{**2**} **(I)**

   in der M für ein Alkali- oder Erdalkalimetall, Aluminium oder Zink steht, und den organischen Phosphonaten, die der Formel **(II)** folgen,

   **R**^{**1**}**P(O)(OR**^{**2**}**)**_{**2**} **(II)**

   in der R¹ und R² unabhängig voneinander für Wasserstoff oder lineare oder verzweigte, Kohlenwasserstoffreste mit 4 bis 12 Kohlenstoffatomen stehen, mit der Maßgabe, daß R¹ und R² nicht gleichzeitig Wasserstoff bedeuten können, und
(b) mindestens ein weiteres Elektrolytsalz ausgewählt aus der Gruppe, die gebildet wird von Polyacrylaten, Silicaten und Carbonaten,
zur Verminderung der Ablagerung von Metallen auf dem Gewebe während der Wäsche mit wäßrigen Bleichmitteln mit einem behalten Alkalihypochlorit.

Überraschenderweise wurde gefunden, daß der Zusatz geringer Mengen der genannten Elektrolytgemische zu Hypochloritlösungen, die Ablagerung von Metallen auf dem Gewebe während der Wäsche signifikant vermindert und der Vergilbung der Fasern entgegenwirkt. Die Erfindung schließt die Erkenntnis ein, daß die Mitverwendung von milden, chlorstabilen Tensiden wie vorzugsweise Alkylethersulfaten, Aminoxiden, Alkyl- und/oder Alkenyloligoglykosiden und Fettsäuresalzen zu einer weiteren Verbesserung der Stabilisierung gegen Vergilbung, der Reinigungsleistung und der dermatologischen Verträglichkeit führt. Die Mittel weisen schließlich eine ausreichend hohe Viskosität auf, so daß eine Dosierung durch den Verbraucher problemlos möglich ist.

### Phosphonate

Im Sinne der Erfindung sind unter dem Begriff Phosphonate sowohl anorganische Phosphonate (auch bekannt als sekundäre Phosphite) der Formel (I),

**HP(O)(OM**^{**1**}**)**_{**2**} **(I)**

in der M für ein Alkali- oder Erdalkalimetall, Aluminium oder Zink, vorzugsweise für Natrium steht, als auch organische Phosphonate der Formel **(II)** zu verstehen,

**R**^{**1**}**P(O)(OR**^{**2**}**)**_{**2**} **(II)**

in der R¹ und R² unabhängig voneinander für Wasserstoff oder lineare oder verzweigte Kohlenwasserstoffreste mit 4 bis 12 Kohlenstoffatomen stehen, mit der Maßgabe, daß R¹ und R² nicht gleichzeitig Wasserstoff bedeuten können. Typische Beispiele sind für anorganische Phosphonate sind Natriumphosphonat (= Natriumphosphit), Calciumphosphonat (= Caiciumphosphit) und Zinkphosphonat (= Zinkphosphit). Bezüglich der Herstellung und Eigenschaften dieser Verbindungen vgl. **Holleman-Wiberg, Lehrbuch der Anorganischen Chemie, Walter de Gruyter, Berlin, 81.-90. Auflage, 1976, S. 458/459**. Beispiele für organische Phosphonate sind Butylphosphonat und 2-Ethylhexylphosphonat.

### Alkalihypochlorite

Bei den wäßrigen Bleichmittel handelt es sich um Chlorbleichlaugen mit einem Gehalt an Alkalihypochlorit. Unter Alkalihypochloriten sind Lithium-, Kalium- und insbesondere Natriumhypochlorit zu verstehen. Die Hypochlorite können in Mengen von 1,5 bis 10, vorzugsweise 2 bis 8 und insbesondere 4 bis 6 Gew.-% - bezogen auf die Mittel - eingesetzt werden.

### Elektrolytsalze

Die Phosphonate werden zusammen mit mindestens einem weiteren Elektrolytsalz eingesetzt. Hierbei kann sich um Alkali- und/oder Erdalkalisilicate, -carbonate bzw. deren Mischungen handeln; typische Beispiele sind Natriumsilicat, Kaliumsilicat, Natriumcarbonat, Kaliumcarbonat. In einer bevorzugten Ausführungsform der Erfindung werden als Elektrolytsalze Polyelektrolyte vom Typ der Polyacrylate eingesetzt Hierunter sind nicht nur die Homopolymere der Acrylsäure, sondern auch der Methacrylsäure sowie deren Ester mit niederen linearen oder verzweigten Alkoholen mit 1 bis 8 Kohlenstoffen zu verstehen. Der Gattungsbegriff Polyacrylate umfaßt auch die Copolymere der genannten Stoffe. Das durchschnittliche Molekulargewicht der Polyacrylate kann über einen weiten Bereich streuen und liegt zwischen 300 und 5.000.000, vorzugsweise 1.000 bis 1.000.000, insbesondere 50.000 bis 500.000 und besonders bevorzugt 100.000 bis 250.000 Dalton. Die Elektolytsalze unterstützen die Sequestnerwirkung der Phosphonate und gewährleisten, daß die Zubereitungen einen konstant hohen alkalischen pH-Wert im Bereich von 10 bis 14 aufweisen. Die Phosphonate und die Elektrolytsalze können im Gewichtsverhältnis 95 : 5 bis 5 : 95, vorzugsweise 80 : 20 bis 20 80 und insbesondere 60 : 40 bis 40 : 60 eingesetzt werden. Die Einsatzmenge der Elektrolytgemische, enthaltend Phosphonate und Elektrolytsalze kann 0,01 bis 5, vorzugsweise 0,1 bis 2 und insbesondere 0,5 bis 1 Gew.-% - bezogen auf die Mittel - betragen.

### Chlorstabile Tenside

(a) **Alkylethersulfate.** Alkylethersulfate stellen bekannte anionische Tenside dar, die durch Sulfatierung von nichtionischen Tensiden vom Typ der Alkylpolyglycolether und nachfolgende Neutralisation erhalten werden. Die im Sinne der erfindungsgemäßen Mittel in Betracht kommenden Alkylethersulfate folgen der Formel **(III)**,

   **R**^{**3**}**O-(CH**_{**2**}**CH**_{**2**}**O)**_{**q**}**SO**_{**3**}**X (III)**

   in der R³ für einen Alkylrest mit 12 bis 18, insbesondere 12 bis 14 Kohlenstoffatomen, q für Zahlen 2 bis 5, insbesondere 2 bis 3 und X für Natrium oder Kalium steht. Typische Beispiele sind die Natriumsalze von Sulfaten des C_{12/14}-Kokosalkohol-2, -2,3- und -3-EO-Adduktes. Die Alkylethersulfate können eine konventionelle oder eingeengte Homologenverteilung aufweisen. Vorzugsweise werden die Alkylethersulfate in Mengen von 1 bis 8, vorzugsweise 1,5 bis 6 und insbesondere 2 bis 4 Gew.-% - bezogen auf die Mittel - eingesetzt.
(b) **Aminoxide.** Auch Aminoxide stellen bekannte Stoffe dar, die gelegentlich den kationischen, in der Regel jedoch den nichtionischen Tensiden zugerechnet werden. Zu ihrer Herstellung geht man von tertiären Fettaminen aus, die üblicherweise entweder einen langen und zwei kurze oder zwei lange und einen kurzen Alkylrest aufweisen, und oxidiert sie in Gegenwart von Wasserstoffperoxid. Die im Sinne der Erfindung in Betracht kommenden Aminoxide folgen der Formel **(IV)**, in der R⁴ für einen linearen oder verzweigten Alkylrest mit 12 bis 18 Kohlenstoffatomen sowie R⁵ und R⁶ unabhängig voneinander für R⁴ oder einen gegebenenfalls hydroxysubstituierten Alkylrest mit 1 bis 4 Kohlenstoffatomen stehen. Vorzugsweise werden Aminoxide der Formel **(IV)** eingesetzt, in denen R⁴ und R⁵ für C_{12/14}- bzw. C_{12/18}-Kokosalkylreste stehen und R⁶ einen Methyl- oder einen Hydroxyethylrest bedeutet. Ebenfalls bevorzugt sind Aminoxide der Formel **(IV)**, in denen R⁴ für einen C_{12/14}- bzw. C_{12/18}- Kokosalkylrest steht und R⁵ und R⁶ die Bedeutung eines Methyl- oder Hydroxyethylrestes haben. Die Aminoxide werden üblicherweise in Mengen von 0,5 bis 5, vorzugsweise 1 bis 4 Gew.-% - bezogen auf die Mittel - eingesetzt.
(c) **Alkyl- und/oder Alkenyloligoglykoside.** Alkyl- und Alkenyloligoglykoside stellen bekannte nichtionische Tenside dar, die der Formel **(V)** folgen,

   **R**^{**7**}**O-[G]**_{**p**} **(V)**

   in der R⁷ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Stellvertretend für das umfangreiche Schrifttum sei hier auf die Schriften **EP-A1 0301298** und **WO 90/03977** verwiesen. Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligo**glucoside**. Die Indexzahl p in der allgemeinen Formel **(V)** gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt. Der Alkyl- bzw. Alkenylrest R⁷ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestem oder im Verlauf der Hydrierung von Aldehyden aus der Roelen'schen Oxosynthese erhalten werden. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R⁷ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3. Vorzugsweise werden die Glykoside in Mengen von 1,5 bis 6, vorzugsweise 2 bis 4 Gew.-% - bezogen auf die Mittel - eingesetzt.
(d) **Fettsäuresalze.** Als weitere Tenside können die erfindungsgemäßen Mittel Fettsäuresalze der Formel **(VI)** enthalten,

   **R**^{**8**}**CO-OX (VI)**

   in der R⁸CO für einen Acylrest mit 12 bis 22 Kohlenstoffatomen und X für ein Alkalimetall steht. Typische Beispiele sind die Natrium- und/oder Kaliumsalze der Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Mischungen, wie sie bei der Druckspaltung technischer Fette und Öle anfallen. Vorzugsweise werden Salze technischer Kokos- oder Talgfettsäuren eingesetzt. Da die erfindungsgemäßen Rezepturen stark alkalisch eingestellt sind, können anstelle der Salze auch die Fettsäuren eingesetzt werden, die beim Eintragen in die Mischung in situ neutralisiert werden. Vorzugsweise enthalten diejenigen erfindungsgemäßen Mittel als fakultative Komponente Fettsäuresalze, bei denen eine besondere Schaumarmut erwünscht ist. Vorzugsweise werden die Seifen in Mengen von 1,5 bis 6, vorzugsweise 2 bis 4 Gew.-% - bezogen auf die Mittel - eingesetzt.

### Gewerbliche Anwendbarkeit

Die unter der erfindungsgemäßen Verwendung der Elektrolytgemische erhältlichen Bleichmittel weisen in der Regel einen nicht-wäßrigen Anteil von 5 bis 35 und vorzugsweise 8 bis 15 Gew.-% auf und eignen sich vorzugsweise für die Behandlung von textilen Flächengebilden, wie beispielsweise Garnen, Stoffbahnen und insbesondere Textilien. Üblicherweise erfolgt ihre Anwendung bei niedrigen Temperaturen, d.h. im Bereich der Kaltwäsche (ca. 15 bis 25°C). Die Mittel zeichnen sich nicht nur durch eine ausgezeichnete Fleckentfernung aus, sondern verhindern zuverlässig die Ablagerung von Metallspuren auf den Fasern und beugen somit auch der Vergilbung vor. Obschon die eigentliche Verwendung der Mittel auf die Entfernung von Flecken bei der Wäsche gerichtet ist, eignen sie sich grundsätzlich auch für andere Zwecke, in denen Hypochlaritlösungen Anwendung finden, beispielsweise für die Reinigung und Desinfektion harter Oberflächen.

Als weitere Hilfs- und Zusatzstoffe kommen beispielsweise weitere chlorstabile Tenside bzw. Hydrotrope in Betracht, wie etwa Alkylsulfate, Alkylsulfonate, Alkylbenzolsulfonate, Xyloisulfonate, Sarcosinate, Tauride, Isethionate, Sulfosuccinate, Betaine, Zuckerester, Fettalkoholpolyglycolether und Fettsäure-N-alkylglucamide. Vorzugsweise macht die Summe aller Tenside höchstens 10 bis 15 Gew.-% der Gesamtmenge an Inhaltsstoffen in der Rezeptur aus. Die erfindungsgemäßen Mittel können Alkalimetallverbindungen enthalten, vorzugsweise Natriumhydroxid oder Kaliumhydroxid, mit deren Hilfe der pH-Wert der Rezepturen auf einen optimalen Wert von 10 bis 14, vorzugsweise 12,5 bis 13,5 eingestellt werden kann.

Darüber hinaus können die Mittel aktivchlorstabile Duftstoffe, optische Aufheller, Farbstoffe und Pigmente in Mengen von insgesamt 0,01 bis 0,5 Gew.-% - bezogen auf die Mittel - enthalten. Zu den als aktivchlorbeständig bekannten Duftstoffen zählen beispielsweise monocyclische und bicyclische Monoterpenalkohole sowie deren Ester mit Essig- oder Propionsäure (z.B. Isoborneal, Dihydroterpenöl, Isobomylacetat, Dihydroterpenylacetat). Weitere Duftstoffe, die für diesen Zweck in Betracht kommen, sind beispielsweise in den Druckschriften **EP-A1 0622451** (Procter & Gamble) sowie **JP-A Sho 62/89800** (Raison) genannt. Bei den optischen Aufhellem kann es sich beispielsweise um das Kalisalz der 4,4'-bis-(1,2,3-Triazolyl)-(2-)-Stilbin-2,2-sulfonsäure handeln, das unter der Marke Phorwite® BHC 766 vertrieben wird. Als Farbpigmente kommen u.a. grüne Chlorophthalocyanine (Pigmosol® Green, Hostaphine® Green) oder gelbes Solar Yellow BG 300 (Sandoz) in Frage. Die Herstellung der Mittel erfolgt mittels Umrühren. Gegebenenfalls kann das erhaltene Produkt zur Abtrennung von Fremdkörpern und/oder Agglomeraten dekantiert oder filtriert werden. Die Mittel weisen zudem eine Viskosität oberhalb von 100 mPas - gemessen bei 20°C in einem Brookfield-Viskosimeter- auf.

### Beispiele

Zur Untersuchung der Bleichwirkung wurde verschmutztes Gewebe mit verschiedenen Chlorbleichlaugen behandelt. Die Vergilbung des Gewebes wurde photometrisch bestimmt, wobei der Ausgangswert des verschmutzten Gewebes als Standard (100 %) diente. Die Messungen wurden in einer Flotte mit einem Metallionengehalt von 300 ppb Fe und 100 ppb Mn durchgeführt; die Wasserhärte betrug 1000 ppm CaCl₂, der Gehalt an Hydrogencarbonat 0,013 Gew.-%. Das Flottenverhältnis (Gewebe : Wasser) lag bei 1 : 50, die Einwirkzeit betrug 30 min bei einer Temperatur von 40°C. Die Ergebnisse sind in Tabelle 1 zusammengefaßt; die Mengenangaben verstehen sich als Gew.-%. Die Beispiele 1 bis 6 sind erfindungsgemäß, die Beispiele V1 und V2 dienen zum Vergleich.

## Patentansprüche

1. Verwendung von Elektrolytgemischen, enthaltend
(a) Phosphonate ausgewählt aus den anorganischen Phosphonaten, die der Formel **(I)** folgen,
**HP(O)(OM**^{**1**}**)**_{**2**} **(I)**
in der M für ein Alkali- oder Erdalkalimetall, Aluminium oder Zink steht, und den organischen Phosphonaten, die der Formel **(II)** folgen,
**R**^{**1**}**P(O)(OR**^{**2**}**)**_{**2**} **(II)**
in der R¹ und R² unabhängig voneinander für Wasserstoff oder lineare oder verzweigte, Kohlenwasserstoffreste mit 4 bis 12 Kohlenstoffatomen stehen, mit der Maßgabe, daß R¹ und R² nicht gleichzeitig Wasserstoff bedeuten können, und
(b) mindestens ein weiteres Elektrolytsalz ausgewählt aus der Gruppe, die gebildet wird von Polyacrylaten, Silicaten und Carbonaten,
zur Verminderung der Ablagerung von Metallen auf dem Gewebe während der Wäsche mit wäßrigen Bleichmitteln mit einem behalten Alkalihypochlorit.

2. Verwendung nach Anspruch 1, **dadurch gekennzeichnet, daß** man als Polyacrylat-Elektrolytsalze Homo- oder Copolymere der Acrylsäure, der Methacrylsäure sowie deren Ester mit niederen linearen oder verzweigten Alkoholen mit 1 bis 8 Kohlenstoffen einsetzt.

3. Verwendung nach Anspruch 2, **dadurch gekennzeichnet, daß** man Polyacrylate mit einem durchschnittlichen Molekulargewicht von 300 und 5.000.000 Dalton einsetzt.

4. Verwendung nach den Ansprüchen 1 bis 3, **dadurch gekennzeichnet, daß** man als Elektrolytsalze Natriumsilicat, Kaliumsilicat, Natriumcarbonat, Kaliumcarbonat, oder deren Mischungen einsetzt

5. Verwendung nach den Ansprüchen 1 bis 4, **dadurch gekennzeichnet, daß** man die Phosphonate und die Elektrolytsalze im Gewichtsverhältnis 95:5 bis 5:95 einsetzt.

6. Verwendung nach den Ansprüchen 1 bis 5, **dadurch gekennzeichnet, daß** man die Elektrolytgemische in Mengen von 0,01 bis 5 Gew.-% - bezogen auf die wäßrigen Bleichmittel - einsetzt.

7. Verwendung nach den Ansprüchen 1 bis 6, **dadurch gekennzeichnet, daß** man die Elektrolytgemische zusammen mit chlorstabilen Tensiden einsetzt, die ausgewählt sind aus der Gruppe, die gebildet wird von Alkylethersulfaten, Aminoxiden, Alkyl- und/oder Alkenyloligoglykosiden und/oder Fettsäuresalzen.

8. Verwendung nach den Ansprüchen 1 bis 7, **dadurch gekennzeichnet, daß** man die Elektrolytgemische zusammen mit chlorstabilen Duftstoffen einsetzt.

## Claims

1. The use of electrolyte mixtures containing
(a) phosphonates selected from inorganic phosphonates corresponding to formula (I):
HP(O)(OM¹)₂ (I)
in which M is an alkali metal or alkaline earth metal, aluminium or zinc, and organic phosphonates corresponding to formula (II):
R¹P(O)(OR²)₂ (II)
in which R¹ and R² independently of one another represent hydrogen or linear or branched C₄₋₁₂ hydrocarbon radicals, with the proviso that R¹ and R² cannot both be hydrogen,
and
(b) at least one other electrolyte salt selected from the group consisting of polyacrylates, silicates and carbonates,
for reducing the deposition of metals on fabrics during washing with water-based bleaching compositions containing alkali metal hypochlorite.

2. The use claimed in claim 1, **characterized in that** homo- or copolymers of acrylic acid, methacrylic acid and esters thereof with lower, linear or branched C₁₋₁₈ alcohols are used as the polyelectrolyte salts

3. The use claimed in claim 2, **characterized in that** polyacrylates with an average molecular weight of 300 to 5,000,000 dalton are used.

4. The use claimed in claims 1 to 3, **characterized in that** sodium silicate, potassium silicate, sodium carbonate, potassium carbonate or mixtures thereof are used as the electrolyte salts.

5. The use claimed in claims 1 to 4, **characterized in that** the phosphonates and the electrolyte salts are used in a ratio by weight of 95:5 to 5:95.

6. The use claimed in claims 1 to 5, **characterized in that** the electrolyte mixtures are used in quantities of 0.01 to 5% by weight, based on the water-containing bleaching compositions.

7. The use claimed in claims 1 to 6, **characterized in that** the electrolyte mixtures are used together with chlorine-stable surfactants selected from the group consisting of alkyl ether sulfates, amine oxides, alkyl and/or alkenyl oligoglycosides and/or fatty acid salts.

8. The use claimed in claims 1 to 7, **characterized in that** the electrolyte mixtures are used together with chlorine-stable perfumes.

## Revendications

1. Utilisation de mélanges d'électrolytes contenant :
a) des phosphonates choisis parmi les phosphonates anorganiques qui répondent à la formule (I)
HP(O)(OM¹)₂ (I)
dans laquelle M représente un métal alcalin ou un métal alcalinoterreux, de l'aluminium ou du zinc, et
les phosphonates organiques qui répondent à la formule (II)
R¹P (O) (OR²)₂ (II)
dans laquelle R¹ et R² indépendamment l'un de l'autre représentent de l'hydrogène ou des restes d'hydrocarbures linéaires ou ramifiés ayant de 4 à 12 atomes de carbone avec la précision que R¹ et R² ne peuvent pas signifier en même temps de l'hydrogène, et
b) au moins un autre sel d'électrolyte choisi dans le groupe formé des polyacrylates, des silicates et des carbonates,
en vue de diminuer le dépôt de métaux sur les tissus pendant le lavage avec des agents de blanchiment aqueux ayant une teneur en hypochlorite de métal alcalin.

2. Utilisation selon la revendication 1,
**caractérisée en ce que**
comme sels d'électrolytes de polyacrylates on met en oeuvre des homo-ou des copolymères d'acide acrylique, d'acide méthacrylique ainsi que leurs esters avec des alcools inférieurs linéaires ou ramifiés ayant de 1 à 8 atomes de carbone.

3. Utilisation selon la revendication 2,
**caractérisée en ce qu'**
on met en oeuvre des polyacrylates ayant un poids moléculaire moyen allant de 300 à 5 000 000 de Daltons.

4. Utilisation selon les revendications 1 à 3,
**caractérisée en ce que**
comme sels d'électrolyte on met en oeuvre du silicate de sodium, du silicate de potassium, du carbonate de sodium, du carbonate de potassium, ou leurs mélanges.

5. Utilisation selon les revendications 1 à 4,
**caractérisée en ce qu'**
on met en oeuvre les phosphonates et les sels d'électrolyte dans un rapport pondéral de 95 : 5 à 5 : 95.

6. Utilisation selon les revendications 1 à 5,
**caractérisée en ce qu'**
on met en oeuvre les mélanges d'électrolytes en quantités allant de 0.01 à 5 % en poids rapporté à l'agent de blanchiment aqueux.

7. Utilisation selon les revendications 1 à 6,
**caractérisée en ce qu'**
on met en oeuvre les mélanges d'électrolytes conjointement avec des agents tensioactifs stables au chlore, qui sont choisis dans le groupe formé des alkyléthersulfates, des aminooxydes, des alkyl- et/ou alkényloligoglycosides et/ou des sels d'acide gras.

8. Utilisation selon les revendications 1 à 7,
**caractérisée en ce qu'**
on met en oeuvre les mélanges d'électrolytes conjointement avec des substances odorantes stables au chlore.
